# FASCICULE DE BREVET EUROPEEN

(11) **EP 1 611 817 B1**
(45) Date de publication et mention de la délivrance du brevet: **24.08.2011**
(21) Numéro de dépôt: 05300551.8
(22) Date de dépôt: 01.07.2005
(51) Int. Cl.: A46B 9/02, A45D 40/26

(54) **Dispositif pour l'application d'un produit sur les fibres kératiniques**
Vorrichtung zum Auftragen eines Produktes auf Keratinfasern
Device for applying a product to keratinous fibres

(30) Priorité: 01.07.2004 FR 0407319
(43) Date de publication de la demande: 04.01.2006
(73) Titulaire: L'Oréal, 75008 Paris (FR)
(72) Inventeur: Gueret, Jean-Louis, 75016 Paris (FR)
(74) Mandataire: Tanty, François

(56) Documents cités:
- DE-A- 10 102 219
- US-A- 4 422 986
- US-A- 4 660 582
- US-A- 5 086 793
- US-A1- 2002 023 658

## Description

La présente invention concerne un dispositif pour l'application d'un produit sur les fibres kératiniques, comportant un support s'étendant selon un axe longitudinal et des dents réalisées de manière monolithique avec le support, ces dents se raccordant à un même côté du support.

On connaît par le brevet US 6 581 610 un dispositif pour appliquer un produit sur les cils, comportant :
- un récipient agencé pour contenir le produit, et
- un applicateur comportant au moins une rangée de dents, cette rangée de dents comportant une succession de dents consécutives, chaque dent de la succession comportant une base et une portion s'étendant depuis la base. Les bases des dents consécutives sont sensiblement alignées et les portions qui s'étendent à partir des bases sont décalées alternativement de part et d'autre d'une surface géométrique de séparation.

On connaît encore par le brevet US 6 343 607 un dispositif pour appliquer un produit sur les cils, comportant :
- une tige, et
- un élément d'application à une extrémité de la tige, l'élément d'application comportant :
   - un support ayant une section transversale polygonale, définissant une pluralité de côtés, et
   - une pluralité d'éléments d'application disposés sur le support, au moins deux des éléments d'application s'étendant en éloignement du support sensiblement dans le prolongement des différents côtés de celui-ci et s'étendant dans des directions différentes l'une de l'autre.

Le brevet US 4 660 582 divulgue une brosse à mascara comportant de fines dents s'étendant toutes parallèlement les unes aux autres.

D'autre part, le brevet US 4 422 986 divulgue un procédé et un appareil pour mouler des brosses à mascara comportant des dents disposées en rangées de dents strictement alignées, les rangées s'étendant à la fois parallèlement et perpendiculairement à l'axe longitudinal de la brosse. Chaque rangée comporte des dents identiques qui sont image les unes des autres par une translation.

Le brevet US 5086793 divulgue un applicateur de mascara réglable, comportant des première et deuxième parties configurées pour glisser l'une par rapport à l'autre de manière à faire varier l'écartement entre les dents.

D'autres dispositifs permettant d'appliquer un produit sur les cils sont encore connus des brevets US 6 412 496, 6 530 950 et 6 546 937 au nom de la demanderesse.

Il peut s'avérer souhaitable d'accroître le nombre de dents de manière à améliorer et faciliter encore le maquillage, sans pour autant empêcher le passage des cils, augmenter outre mesure les dimensions de l'organe d'application ou compliquer sa fabrication.

L'invention vise notamment à répondre à ce besoin.

Selon un premier de ses aspects, l'invention a pour objet un dispositif pour l'application d'un produit sur les cils et/ou les sourcils, tel que défini dans la revendication 1.

Au moins deux dents peuvent s'étendre dans des directions parallèles.

Les dents d'une rangée peuvent s'étendre selon une direction faisant un angle non nul avec la normale au côté du support auquel sont rattachées les dents.

Le support peut comporter une face plane, à laquelle sont rattachées des dents.

Les dents d'au moins la première rangée et/ou la seconde rangée peuvent être éloignées des bords du côté du support auquel les dents sont rattachées, par exemple d'une distance supérieure à l'épaisseur d'une dent.

La première et deuxième rangées de dents peuvent s'étendre sensiblement parallèlement à l'axe longitudinal du support.

Les deux rangées de dents peuvent se raccorder à une même face du support, laquelle est par exemple sensiblement plane.

Grâce à l'invention, le support peut être réalisé avec un nombre relativement élevé de dents sans que le passage des cils entre les dents soit empêché et sans accroître de manière importante l'encombrement de l'organe d'application.

L'effet produit par l'organe d'application peut notamment se rapprocher de celui procuré par une brosse, les dents pouvant notamment permettre de peigner les cils et de lisser le produit à leur surface.

Au moins trois dents consécutives d'au moins une rangée peuvent comporter des bases sensiblement alignées ou non.

L'expression « sensiblement alignées » utilisée dans la description et les revendications doit se comprendre comme signifiant qu'une portion de chacune des bases des dents consécutives est située d'un premier côté d'une ligne passant par les bases des dents consécutives et qu'une autre portion de chacune des bases des dents consécutives est située d'un deuxième côté de la ligne, opposé au premier, cette ligne étant sensiblement parallèle à l'axe longitudinal de la rangée concernée. La ligne peut notamment être une ligne droite qui passe par les centres des bases des dents consécutives. Des dents ayant des bases non alignées peuvent faciliter la fabrication de l'organe d'application.

Les bases des dents d'une rangée peuvent se superposer ou non au moins partiellement lorsque l'organe d'application est observé de côté, dans une direction perpendiculaire à son axe longitudinal. Des dents ayant des bases ne se superposant pas peuvent également faciliter la fabrication de l'organe d'application.

Les dents peuvent être agencées selon de nombreuses configurations, en fonction par exemple du maquillage que l'on souhaite obtenir.

Au moins deux dents consécutives d'au moins une rangée peuvent être jointives ou non. Des dents non jointives peuvent permettre de ménager plus d'espace entre les dents et éventuellement d'accroître la quantité de produit dont peut se charger l'organe d'application.

Au moins trois dents consécutives d'au moins une rangée peuvent s'étendre entièrement alternativement de part et d'autre de la surface géométrique de séparation. Au moins deux dents consécutives d'au moins une rangée peuvent s'étendre dans des directions divergentes ou sensiblement parallèles. Au moins deux dents d'au moins une rangée peuvent présenter des longueurs différentes ou identiques. Au moins deux dents d'au moins une rangée peuvent présenter des formes différentes ou identiques. Deux dents successives d'une rangée peuvent notamment ne pas être image l'une de l'autre par une translation. Au moins une dent d'au moins une rangée peut s'étendre selon un axe rectiligne ou non. Au moins une dent d'au moins une rangée peut présenter une forme générale effilée en direction de son extrémité libre.

Deux dents consécutives d'au moins une rangée peuvent être orientées respectivement vers les extrémités distale et proximale du support.

Deux dents consécutives d'au moins une rangée peuvent se croiser lorsque le support est observé de côté.

Les dents peuvent se toucher ou non au niveau du croisement.

Deux dents consécutives de la première rangée et/ou de la deuxième rangée, lorsqu'observées dans l'axe longitudinal de la rangée, peuvent être éloignées l'une de l'autre d'une distance inférieure à l'épaisseur d'une dent mesurée perpendiculairement à l'axe longitudinal de la rangée.

Les parties des dents s'étendant au-dessus du croisement peuvent définir une gorge en V.

Deux dents consécutives au moins d'au moins une rangée peuvent comporter au moins une face, par exemple sensiblement plane, les dents présentant des sections transversales par exemple de forme sensiblement demi-circulaires, ces dents ayant par exemple des faces sensiblement planes tournées vers l'intérieur de la rangée.

Au moins une rangée de dents peut s'étendre selon un axe rectiligne.

La surface géométrique de séparation peut être un plan médian pour la rangée associée à cette surface.

Les dents des première et deuxième rangées peuvent s'étendre sur plus de la moitié de la longueur du support, notamment sur plus des trois quarts de la longueur du support.

Le dispositif peut comporter deux rangées de dents seulement ou plus de deux rangées, les rangées autres que les première et deuxième rangées précitées étant par exemple disposées du même côté du support que les première et deuxième rangées ou sur un autre côté.

Les dents d'une rangée au moins peuvent s'étendre parallèlement à une même direction ou non.

Les dents de la première rangée peuvent s'étendre sensiblement parallèlement à une première direction et les dents de la deuxième rangée peuvent s'étendre sensiblement parallèlement à une deuxième direction. Les première et deuxième directions peuvent faire entre elles un angle non nul, cet angle pouvant être compris par exemple entre 5° et 60°, notamment entre 15° et 45°. Cet angle peut être inférieur à 90°. La face du support sur laquelle se raccordent les dents des première et deuxième rangées peut être sensiblement plane. La bissectrice de l'angle formé entre les première et deuxième directions peut être sécante et sensiblement perpendiculaire ou non à la face sur laquelle se raccordent les dents.

A au moins une dent de la première rangée correspond une dent de la deuxième rangée qui occupe sensiblement la même position axiale sur le support, les deux dents pouvant être jointives ou non.

Au moins une dent de l'une des rangées peut présenter un profil différent d'une dent de l'autre rangée.

Au moins une dent d'une rangée peut présenter une longueur différente de celle d'une dent de l'autre rangée.

Deux dents d'une rangée peuvent s'étendre dans des directions qui forment entre elles un premier angle et deux dents de l'autre rangée peuvent s'étendre dans des directions qui forment entre elles un deuxième angle, les premier et deuxième angles peuvent être égaux ou différents. L'un au moins des premier et deuxième angles peut être nul.

Les deux rangées peuvent comporter ou non sensiblement le même nombre de dents. Chaque rangée peut comporter par exemple entre 20 et 50 dents, notamment plus de 30 dents.

Au sein de chaque rangée, les dents peuvent être régulièrement espacées le long de l'axe longitudinal de la rangée ou rassemblées par groupes de deux dents ou plus, l'écartement entre les dents d'un groupe le long de l'axe longitudinal de la rangée étant par exemple inférieur à l'écartement entre deux groupes de dents adjacents de cette rangée.

Deux groupes de dents appartenant respectivement aux première et deuxième rangées peuvent occuper ou non sensiblement la même position axiale sur le support. Au moins un groupe de dents appartenant à l'une des rangées peut par exemple être décalé axialement par rapport à un groupe de dents correspondant, appartenant à l'autre rangée. Les groupes de dents peuvent notamment être disposés en quinconce sur le support.

Le support peut s'étendre selon un axe longitudinal rectiligne ou non, par exemple curviligne.

Les dents peuvent être moulées avec le support dans une matière plastique, laquelle peut être élastomérique.

L'un au moins du support et d'une dent peut présenter des propriétés magnétiques. Ces propriétés magnétiques peuvent être dues par exemple à une charge de particules magnétiques dispersées dans la matière plastique du support et/ou de la dent.

L'un au moins du support et d'une dent peut être floqué.

L'organe d'application peut comporter plusieurs côtés portant des agencements de dents selon l'invention.

Le support peut être fixé à une première extrémité d'une tige. Cette dernière peut être reliée à une deuxième extrémité, opposée à la première, à un élément de préhension, lequel peut être configuré pour fermer de manière sensiblement étanche un récipient contenant le produit à appliquer, notamment du mascara.

Le récipient peut comporter un organe d'essorage, lequel peut être adapté à essorer la tige et l'organe d'application. Le support peut être profilé pour faciliter le franchissement de l'organe d'essorage.

Le dispositif peut être dépourvu de métal, ce qui permet son passage dans un four à micro-ondes.

Au moins deux dents de la première rangée peuvent s'étendre, au moins partiellement, de chaque côté d'une première surface de séparation s'étendant le long de la première rangée, et au moins deux dents de la seconde rangée peuvent s'étendre, au moins partiellement, de chaque côté d'une seconde de surface de séparation s'étendant le long de cette seconde rangée. Par exemple, les premières et secondes surfaces de séparation peuvent former entre elle un angle inférieur à 90°.

Les deux dents s'étendant au moins partiellement de chaque côté de la surface de séparation peuvent être disposées différemment par rapport à la surface géométrique de séparation. Par exemple, l'une des deux dents peut être plus décalée d'un côté de la surface de séparation que l'autre des deux dents. Par exemple, les deux dents peuvent être deux dents consécutives de la même rangée.

L'invention pourra être mieux comprise à la lecture de la description détaillée qui va suivre, et à l'examen du dessin annexé, sur lequel :
- la figure 1 est une vue schématique en élévation, avec coupe longitudinale partielle, d'un exemple de dispositif réalisé conformément à l'invention,
- la figure 2 représente isolément l'organe d'application de la figure 1,
- la figure 3 est une coupe transversale selon III-III de la figure 2,
- la figure 4 représente un détail de réalisation de l'organe d'application de la figure 2,
- les figures 5 et 6 sont des sections transversales de deux dents consécutives d'une rangée respectivement selon V et VI de la figure 4,
- la figure 7 est une vue de dessus partielle, selon la flèche VII de la figure 2,
- la figure 8 représente de manière schématique et partielle, en perspective, un moule pouvant être utilisé pour réaliser l'organe d'application de la figure 2,
- les figures 9a à 9*l* sont des vues analogues à la figure 3 de variantes de réalisation,
- les figures 10a à 10c représentent en coupe transversale d'autres exemples de réalisation dans lesquels l'organe d'application comporte plusieurs côtés portant des rangées de dents,
- la figure 11 illustre la possibilité de réaliser le support de l'organe d'application avec un axe longitudinal curviligne,
- la figure 12 est une vue analogue à la figure 7 d'une variante de réalisation dans laquelle l'une des rangées comporte moins de dents que l'autre rangée,
- la figure 15 représente en coupe transversale une dent de section circulaire, et
- la figure 16 est une vue de côté schématique et partielle d'une rangée de dents selon une variante de mise en oeuvre de l'invention.

On a représenté sur la figure 1 un dispositif de conditionnement et d'application réalisé conformément à l'invention, comportant un applicateur 2 et un récipient associé 3 contenant un produit P à appliquer sur les cils et/ou les sourcils, par exemple du mascara ou un produit de soin.

Le récipient 3 comporte dans l'exemple considéré un col fileté 4 et l'applicateur 2 comporte un capuchon de fermeture 5 agencé pour se visser sur le col 4, afm de fermer le récipient 3 de manière étanche en l'absence d'utilisation, le capuchon de fermeture 5 constituant également un organe de préhension pour l'applicateur 2.

Le récipient 3 comporte également un organe d'essorage 6, inséré dans le col 4.

L'applicateur 2 comporte une tige 7 d'axe longitudinal X, qui se raccorde à son extrémité supérieure au capuchon de fermeture 5 et comporte à son extrémité inférieure un organe d'application 8.

L'organe d'essorage 6 comporte une lèvre 9 agencée pour essorer la tige 7 lorsque l'applicateur 2 est retiré du récipient 3.

Dans l'exemple illustré, la tige 7 présente une section circulaire mais on ne sort pas du cadre de la présente invention lorsque la tige 7 présente une section aplatie, la fixation du capuchon 5 sur le récipient 3 pouvant alors être effectuée autrement que par vissage, si nécessaire.

Dans l'exemple considéré, l'axe longitudinal X de la tige 7 est rectiligne et confondu avec l'axe longitudinal du récipient 3 lorsque l'applicateur 2 est en place sur celui-ci, mais on ne sort pas du cadre de la présente invention lorsque la tige 7 est non rectiligne, formant par exemple un coude.

La tige 7 peut comporter, le cas échéant, un rétreint annulaire sur sa portion qui vient se positionner en regard de la lèvre 9 de l'organe d'essorage 6, de façon à ne pas solliciter mécaniquement celle-ci pendant le stockage. Bien entendu, on ne sort pas du cadre de la présente invention lorsqu'un organe d'essorage 6 différent de celui qui est illustré est utilisé, notamment un organe d'essorage comportant un bloc de mousse ou une lèvre d'essorage fendue.

En se reportant à la figure 2, on peut voir que l'organe d'application 8 comporte un support 10 s'étendant selon un axe longitudinal Y et présentant sur un côté une face 11 sensiblement plane, sur laquelle se raccordent deux rangées 20 et 30 de dents.

Ces dernières sont réalisées d'un seul tenant par moulage de matière plastique avec le support 10. On peut utiliser une matière plastique relativement rigide ou molle, par exemple du SEBS, un silicone, de l'EPDM, un nitrile, un élastomère de polyester, de polyamide, de polyéthylène ou de vinyle, mais aussi une polyoléfine telle que du PE ou PP, du PS, du PET, du POM, du PA ou du PMMA, cette liste n'étant pas limitative. L'organe d'application peut encore, le cas échéant, être réalisé par moulage d'un matériau métallique ou par usinage.

Le support 10 comporte une portion distale 12, arrondie vers l'avant afin de faciliter la rentrée de l'applicateur 2 dans le récipient 3, et une portion proximale 13 profilée de façon à faciliter le franchissement de l'organe d'essorage 6 par l'organe d'application 8 lors du retrait de l'applicateur 2.

Le support 10 est prolongé du côté proximal par un embout cylindrique 14 d'axe Z qui permet sa fixation sur la tige 7. Dans l'exemple considéré, l'embout 14 comporte une gorge annulaire 15 agencée pour s'encliqueter dans un logement correspondant prévu à l'extrémité inférieure de la tige 7. Bien entendu, le support 10 peut être fixé par tout autre moyen sur la tige 7, notamment autrement que par encliquetage, par exemple par collage, soudage ou sertissage. Le support 10 peut encore être réalisé d'un seul tenant par moulage de matière avec la tige 7.

Dans l'exemple considéré, l'axe Z de l'embout 14 fait avec l'axe longitudinal Y du support 10 un angle *i* de quelques degrés, afm d'améliorer l'ergonomie de l'applicateur, l'angle *i* étant formé du côté de l'axe Y qui est opposé aux rangées de dents 20 et 30.

Chaque rangée 20 ou 30 s'étend sur une distance *d* qui correspond à plus du quart de la longueur apparente *l* du support 10, comme on peut le voir sur la figure 2.

Dans l'exemple considéré, la distance *d* est supérieure à 3/4 de la distance *l*, la différence *l-d* correspondant sensiblement à la somme des dimensions selon l'axe Y des parties distale 12 et proximale 13.

Au moins deux dents s'étendent dans des directions non parallèles.

Toujours dans l'exemple considéré, les rangées 20 ou 30 s'étendent chacune selon un axe longitudinal W qui est rectiligne et parallèle à l'axe longitudinal Y du support 10, mais il pourrait en être différemment. Les axes longitudinaux des rangées 20 et 30 pourraient notamment s'étendre obliquement relativement à l'axe longitudinal Y du support 10, dans une variante non illustrée.

Si l'on se reporte à la figure 3, on voit que chaque rangée de dents 20 ou 30 comporte une alternance de dents référencées 21 et 22 pour la rangée 20 et référencées 31 et 32 pour la rangée 30. Chaque rangée 20 ou 30 comporte avantageusement plus de 30 dents, par exemple 35 dents environ.

En ce qui concerne la rangée 20, deux dents consécutives 21 et 22 sont disposées respectivement au moins partiellement de part et d'autre d'une surface géométrique de séparation S₁, plane. Il en est de même dans l'exemple considéré des dents 31 et 32 de la rangée 30 qui sont disposées respectivement au moins partiellement de part et d'autre d'une surface géométrique de séparation S₂, plane également.

Les surfaces S₁ et S₂ forment entre elles un angle α de 40° environ dans l'exemple illustré. Une normale N à la face 11 est sensiblement bissectrice de l'angle α, comme on peut le voir sur la figure 3.

Au sein de la rangée 20, les dents 21 et 22 présentent dans l'exemple de la figure 3 des bases respectives 21b et 22b non alignées, car situées respectivement entièrement de part et d'autre de la surface S₁. Il en est de même des dents 31 et 32, dont les bases respectives sont non alignées et situées entièrement de part et d'autre de la surface S₂.

Les bases 21b et 22b ne se chevauchent pas, dans l'exemple illustré, lorsque l'organe d'application est observé de côté, dans une direction perpendiculaire à l'axe Y, comme sur la figure 4. Il en est de même des dents 31 et 32.

On peut voir sur la figure 7 qu'à chaque dent 21 de la première rangée 20, on peut associer une dent respective 31 de la rangée 30, occupant sensiblement la même position axiale le long de l'axe Y du support. Il en est de même pour chaque dent 22, à laquelle une dent 32 peut être associée.

Sur la figure 3, on peut voir que les dents 21 et 31 peuvent être jointives à leur base. Les dents 21 et 31 forment sensiblement un V, ouvert vers l'extérieur. Il en est de même pour les dents 22 et 32.

Dans l'exemple considéré, les dents 21 et 22 s'étendent selon des axes longitudinaux rectilignes, non parallèles à la face 11 du support 10, et présentent, lorsqu'observées en section transversale, des faces planes 21a, 22a, les dents comportant des sections notamment demi-circulaires, comme illustré aux figures 5 et 6, les faces planes 21a et 22a des dents 21 et 22 étant dirigées vers l'intérieur de la rangée 20. Il en est de même des dents 31 et 32.

Pour fabriquer l'organe d'application 8, on peut par exemple utiliser un moule comportant des blocs inférieur 40 et supérieur 41, tel qu'illustré à la figure 8.

Le bloc inférieur 40 se compose de deux parties 40a et 40b qui peuvent s'écarter l'une de l'autre dans la direction de la flèche A et le bloc supérieur 41 peut s'assembler avec le bloc inférieur 40 en suivant la flèche B.

Le bloc inférieur 40 comporte des cavités 42 destinées à former les dents 21 et des cavités 43 destinées à former les dents 32, tandis que le bloc supérieur comporte des cavités 44 destinées à former les dents 22 et des cavités 45 destinées à former les dents 31, les cavités 44 et 45 venant se positionner entre les cavités 42 et 43 quand le moule est fermé.

Il est à noter qu'en déplaçant axialement le bloc supérieur 41 relativement au bloc inférieur 40, pour amener les cavités 42 et 44 en regard, on pourrait réaliser un organe d'application comportant une seule rangée de dents, dont les bases seraient alignées et qui s'étendraient alternativement dans des directions opposées, de manière similaire à ce qui est décrit dans le brevet US 6 581 610.

Pour utiliser le dispositif 1, l'utilisateur peut dévisser le capuchon de fermeture 5 et extraire l'organe d'application 8 du récipient 3.

Après traversée par l'organe d'application 8 de l'organe d'essorage 6, une certaine quantité de produit reste entre les rangées de dents 20 et 30 et entre les dents de ces rangées et peut être appliquée sur les cils ou les sourcils par l'utilisateur. Le nombre relativement élevé de dents ainsi que leur disposition sur l'organe d'application permet de bien travailler les cils.

Bien entendu, l'invention n'est pas limitée à l'exemple de réalisation qui vient d'être décrit.

En particulier, on peut modifier l'implantation des dents sur le support 10 et par exemple écarter les rangées 20 et 30 l'une de l'autre, comme illustré à la figure 9a. Dans cet exemple, aucune des dents de l'une des rangées n'est jointive avec une dent de l'autre rangée.

On peut également écarter de la surface S₁ ou S₂ les dents au sein de chaque rangée, comme illustré à la figure 9b.

Dans l'exemple qui a été décrit en se référant aux figures 1 à 7, les dents 21 et 22 de la rangée 20 s'étendent parallèlement à une première direction et les dents 31 et 32 de la rangée 30 s'étendent parallèlement à une deuxième direction, différente de la première. Il peut en être différemment.

On a ainsi illustré à la figure 9c la possibilité pour les axes longitudinaux des dents 21 et 22, lorsque l'organe d'application 10 est observé dans un plan de coupe transversal, de former entre eux un angle β₁ qui est différent de l'angle β₂ formé entre les axes longitudinaux des dents 31 et 32. La bissectrice de l'angle α formé entre les bissectrices des angles β₁ et β₂ peut être normale ou non à la face 11.

On a illustré à la figure 9d la possibilité pour la bissectrice de l'angle α formé entre les surfaces S₁ et S₂ de ne pas être confondue avec une normale N à la face 11 du support 10.

On a représenté à la figure 9e une variante de réalisation dans laquelle les dents de l'une des rangées, par exemple la rangée 20, présentent une longueur différente des dents de la rangée 30.

On a illustré à la figure 9f la possibilité pour les dents de l'une au moins des rangées de présenter des hauteurs différentes. Dans l'exemple considéré, ce sont les rangées 20 et 30 qui chacune présentent des dents de hauteurs différentes. Les dents 21 peuvent par exemple être réalisées plus courtes que les dents 22 et les dents 31 plus longues que les dents 32.

La figure 9g illustre la possibilité pour l'une au moins des dents des rangées 20 et 30 de présenter un relief, par exemple des striures venues de moulage ou des aspérités liées par exemple à la présence d'une charge dans la matière plastique.

Dans l'exemple illustré sur la figure 9h, ce sont les rangées 20 et 30 qui chacune présentent des dents dont les reliefs sont différents.

On a illustré à la figure 9i la possibilité de réaliser l'organe d'application avec une matière plastique chargée, comportant par exemple des particules magnétiques. Le champ magnétique créé par de telles particules, qui peuvent être magnétisables et/ou magnétisées, peut exercer par exemple un effet sur les cils et/ou interagir avec des fibres magnétiques qui seraient présentes dans le produit.

On a illustré à la figure 9j la possibilité de réaliser au moins partiellement l'organe d'application avec un flocage, ce dernier s'étendant par exemple sur les dents seulement.

On a illustré à la figure 9k la possibilité pour les dents de chaque rangée de présenter des bases alignées.

Les dents peuvent présenter une section autre que demi-circulaire, par exemple circulaire, comme illustré à la figure 9k.

On a illustré à la figure 9l la possibilité pour les dents de présenter, au niveau de leur extrémité libre, un relief ou une forme particulière, par exemple un crochet comme illustré, ce crochet pouvant s'étendre par exemple transversalement ou parallèlement à l'axe longitudinal du support.

On a illustré aux figures 10a à 10c la possibilité pour l'organe d'application de comporter plusieurs côtés comportant chacun un agencement de dents selon l'invention.

On a représenté à la figure 10a un organe d'application comportant deux faces opposées 11a et 11b portant chacune deux rangées de dents agencées conformément à l'invention, par exemple comme cela a été décrit en référence à la figure 3.

Sur la figure 10b, le support 10 comporte trois faces 11a, 11b et 11c portant chacune deux rangées de dents agencées conformément à l'invention et sur la figure 10c le support 10 comporte quatre faces 11a à 11d comportant chacune deux rangées de dents agencées conformément à l'invention.

On a illustré à la figure 11 la possibilité pour le support 10 de présenter un axe longitudinal Y non rectiligne, par exemple curviligne, les dents étant par exemple situées du côté concave du support comme représenté. On ne sort pas du cadre de la présente invention lorsque les dents sont situées du côté convexe du support, cette variante n'étant pas illustrée.

Les rangées 20 et 30 peuvent comporter des nombres de dents différents, comme illustré à la figure 12, l'une des rangées étant par exemple plus courte que l'autre rangée.

On a illustré sur la figure 16 la possibilité pour les dents d'une rangée, par exemple les dents 21 et 22 de la rangée 20, au moins de s'étendre alternativement vers les extrémités distale et proximale du support.

Il pourrait en être de même pour les dents 31 et 32 de la rangée 30.

Des gorges 50 en V peuvent être formées entre les parties supérieures des deux dents se croisant.

Les dents qui se croisent peuvent se toucher ou non au niveau du croisement. Les croisements de dents peuvent être créés sur toute ou partie de la longueur du support.

Deux dents se croisant peuvent, le cas échéant, être orientées vers l'extérieur ou l'intérieur relativement à un plan médian contenant l'axe longitudinal perpendiculaire à la face du support à laquelle les dents se raccordent.

Au moins deux paires consécutives de deux dents se croisant, lorsque l'on se déplace le long d'une rangée, peuvent être inclinées vers l'intérieur ou l'extérieur relativement audit plan médian ou alternativement vers l'intérieur et vers l'extérieur.

Bien entendu, l'invention n'est pas limitée aux exemples de réalisation qui viennent d'être décrits. On peut par exemple regrouper les dents autrement que par paires, l'espacement entre les groupes au sein d'une même rangée étant régulier ou non, et notamment supérieur à l'espacement entre les dents au sein d'un groupe.

On peut combiner entre elles les caractéristiques des différents modes de réalisation qui viennent d'être décrits, par exemple réaliser avec une matière plastique comportant une charge de particules magnétiques n'importe laquelle des variantes de réalisation décrites.

Dans toute la description, y compris les revendications, l'expression « comportant un » doit être comprise comme étant synonyme de l'expression « comportant au moins un », sauf si le contraire est spécifié.

## Revendications

1. Dispositif (1) pour l'application d'un produit sur les cils et/ou les sourcils, comportant :
- un support (10) s'étendant selon un axe longitudinal (Y),
- une première (20) et une deuxième rangées (30) de dents se raccordant d'un même côté du support et s'étendant sur au moins un quart de la longueur du support, au moins trois dents consécutives des première et deuxième rangées s'étendant au moins partiellement alternativement de part et d'autre d'une surface géométrique de séparation (S₁ ; S₂) s'étendant le long de cette rangée, au moins deux dents s'étendant dans des directions non parallèles, **caractérisé par le fait que** les rangées de dents sont réalisées de manière monolithique avec le support, à au moins une dent (21) de la première rangée correspondant une dent (31) de la deuxième rangée qui occupe sensiblement la même position axiale sur le support, les deux dents (21, 31) étant chacune disposées de la même manière dans la rangée correspondante (20, 30) par rapport à la surface géométrique de séparation correspondante (S₁, S₂), lorsque le dispositif est observé selon l'axe longitudinal (Y) du support.

2. Dispositif selon la revendication 1, **caractérisé par le fait que** les première et deuxième rangées s'étendent sensiblement parallèlement à l'axe longitudinal (Y) du support.

3. Dispositif selon la revendication 1, **caractérisé par le fait qu'**au moins trois dents consécutives d'au moins une rangée comportent des bases non alignées.

4. Dispositif selon la revendication 1, **caractérisé par le fait qu'**au moins trois dents consécutives d'au moins une rangée comportent des bases sensiblement alignées.

5. Dispositif selon la revendication 1, **caractérisé par le fait qu'**au moins deux dents consécutives d'au moins une rangée sont non jointives.

6. Dispositif selon la revendication 1, **caractérisé par le fait qu'**au moins deux dents consécutives d'au moins une rangée sont jointives.

7. Dispositif selon la revendication 1, dans lequel au moins trois dents consécutives d'au moins une rangée s'étendent entièrement alternativement de part et d'autre de la surface géométrique de séparation.

8. Dispositif selon la revendication 1, **caractérisé par le fait qu'**au moins deux dents consécutives d'au moins une rangée s'étendent dans des directions sensiblement parallèles.

9. Dispositif selon la revendication 1, **caractérisé par le fait qu'**au moins deux dents consécutives d'au moins une rangée s'étendent dans des directions divergentes.

10. Dispositif selon la revendication 8, **caractérisé par le fait que** deux dents consécutives d'au moins une rangée sont orientées respectivement vers les extrémités distale et proximale du support.

11. Dispositif selon la revendication 9, **caractérisé par le fait que** deux dents consécutives d'au moins une rangée se croisent lorsque le support est observé de côté.

12. Dispositif selon la revendication 1, **caractérisé par le fait qu'**au moins deux dents d'au moins une rangée présentent des longueurs différentes.

13. Dispositif selon la revendication 1, **caractérisé par le fait qu'**au moins deux dents d'au moins une rangée présentent des formes différentes.

14. Dispositif selon la revendication 13, dans lequel au moins deux dents consécutives d'une rangée ne sont pas image l'une de l'autre par un mouvement de translation.

15. Dispositif selon la revendication 1, **caractérisé par le fait qu'**au moins une dent d'au moins une rangée s'étend selon un axe longitudinal rectiligne.

16. Dispositif selon la revendication 1, **caractérisé par le fait qu'**au moins une dent d'au moins une rangée s'étend selon un axe longitudinal non rectiligne.

17. Dispositif selon la revendication 1, **caractérisé par le fait qu'**au moins une dent d'au moins une rangée présente une forme générale effilée en direction de son extrémité libre.

18. Dispositif selon la revendication 1, **caractérisé par le fait qu'**au moins une rangée s'étend selon un axe rectiligne.

19. Dispositif selon la revendication 1, **caractérisé par le fait que** la surface géométrique de séparation est un plan médian pour la rangée.

20. Dispositif selon la revendication 1, **caractérisé par le fait que** les dents des première et deuxième rangées s'étendent sur plus de la moitié de la longueur du support,
mieux sur plus des trois quarts de la longueur du support.

21. Dispositif selon la revendication 1, **caractérisé par le fait que** les dents d'une rangée au moins s'étendent parallèlement à une même direction.

22. Dispositif selon la revendication 1, **caractérisé par le fait que** deux dents consécutives au moins d'au moins une rangée (20) présentent des sections transversale sensiblement demi-circulaires, ces dents ayant des faces sensiblement planes (21a ; 21b) tournées vers l'intérieur de la rangée.

23. Dispositif selon la revendication 1, **caractérisé par le fait qu'**il comporte deux rangées (20 ; 30) seulement.

24. Dispositif selon la revendication 1, **caractérisé par le fait qu'**il comporte plus de deux rangées.

25. Dispositif selon la revendication 1, **caractérisé par le fait que** les dents (21, 22) de la première rangée (20) s'étendent sensiblement parallèlement à une première direction et **par le fait que** les dents (31, 32) de la deuxième rangée (30) s'étendent sensiblement parallèlement à une deuxième direction, et **par le fait que** les première et deuxième directions font entre elles un angle (α) non nul.

26. Dispositif selon la revendication précédente, **caractérisé par** le fait l'angle (α) est compris entre 5° et 60°, de préférence entre 15° et 45°, étant notamment de 40° environ.

27. Dispositif selon l'une quelconque des revendications précédentes, **caractérisé par le fait que** la face (11) du support (10) sur laquelle se raccordent les dents des première et deuxième rangées est sensiblement plane.

28. Dispositif selon les revendications 25 et 27, **caractérisé par le fait que** la bissectrice de l'angle (α) est sensiblement perpendiculaire à la face (11) sur laquelle se raccordent les dents.

29. Dispositif selon les revendications 25 et 27, **caractérisé par le fait que** la bissectrice de l'angle (α) est sécante et non perpendiculaire à la face (11) sur laquelle se raccordent les dents.

30. Dispositif selon la revendication 1, **caractérisé par le fait qu'**au moins une dent de l'une des rangées présente un profil différent d'une dent de l'autre rangée.

31. Dispositif selon la revendication 1, **caractérisé par le fait qu'**au moins une dent d'une rangée présente une longueur différente de celle d'une dent de l'autre rangée.

32. Dispositif selon la revendication 1, **caractérisé par le fait que** deux dents d'une rangée s'étendent dans des directions qui forment entre elles un premier angle (β₁).

33. Dispositif selon la revendication 32, **caractérisé par le fait que** deux dents de l'autre rangée s'étendent dans des directions qui forment entre elles un deuxième angle (β₂).

34. Dispositif selon les revendications 32 et 33, **caractérisé par le fait que** les premier (β₁) et deuxième (β₂) angles sont différents.

35. Dispositif selon la revendication 1, **caractérisé par le fait que** les deux rangées (20 ; 30) comportent sensiblement le même nombre de dents.

36. Dispositif selon la revendication 1, **caractérisé par le fait qu'**au sein de chaque rangée, les dents sont rassemblées par groupes et **par le fait que** deux groupes de dents appartenant respectivement aux première et deuxième rangées occupent sensiblement la même position axiale sur le support.

37. Dispositif selon la revendication 1, **caractérisé par le fait que** les dents des rangées sont rassemblées par groupes (40) et **par le fait qu'**au moins un groupe appartenant à l'une des rangées est décalé axialement par rapport à un groupe correspondant appartenant à l'autre rangée.

38. Dispositif selon la revendication précédente, **caractérisé par le fait que** les groupes (40) sont disposés en quinconce sur le support (10).

39. Dispositif selon l'une quelconque des revendications 36 à 38, **caractérisé par le fait que** chaque groupe (40) contient deux dents seulement.

40. Dispositif selon la revendication 1, **caractérisé par le fait que** les deux dents (21 ; 31) qui occupent sensiblement la même position axiale sur le support sont jointives.

41. Dispositif selon la revendication 1, **caractérisé par le fait que** le support s'étend selon un axe longitudinal (Y) rectiligne.

42. Dispositif selon la revendication 1, **caractérisé par** le fait le support s'étend selon un axe longitudinal (Y) curviligne.

43. Dispositif selon la revendication précédente, **caractérisé par le fait que** les dents (21, 22 ; 31 ,32) sont moulées avec le support (10) dans une matière plastique.

44. Dispositif selon la revendication précédente, **caractérisé par le fait que** la matière plastique est élastomérique.

45. Dispositif selon l'une quelconque des revendications précédentes, **caractérisé par le fait que** l'un au moins du support et d'une dent présente des propriétés magnétiques.

46. Dispositif selon l'une quelconque des revendications précédentes, **caractérisé par le fait que** l'un au moins du support et d'une dent est floqué.

47. Dispositif selon l'une quelconque des revendications précédentes, **caractérisé par le fait que** le support comporte plusieurs côtés portant des agencements de dents similaires.

48. Dispositif selon l'une quelconque des revendications précédentes, **caractérise par le fait que** le support est profilé pour faciliter le franchissement d'un organe d'essorage (6).

49. Dispositif selon l'une quelconque des revendications précédentes, **caractérisé par le fait que** le support (10) est fixé à une première extrémité d'une tige (7).

50. Dispositif selon la revendication précédente, **caractérisé par le fait que** la tige (7) est reliée, à une deuxième extrémité opposée à la première, à un élément de préhension (5).

51. Dispositif selon la revendication précédente, **caractérisé par le fait que** l'élément de préhension (5) est configuré pour fermer de manière sensiblement étanche un récipient (3) contenant le produit à appliquer, notamment du mascara.

52. Dispositif selon la revendication précédente, **caractérisé par le fait que** le récipient (3) comporte un organe d'essorage (6).

53. Dispositif selon l'une quelconque des revendications précédentes, **caractérisé par le fait qu'**il est dépourvu de métal.

## Claims

1. A device (1) for applying a substance onto the eyelashes and/or the eyebrows, said device comprising:
- a support (10) extending along a longitudinal axis (Y); and
- a first row (20) and a second row (30) of teeth that are being connected to a common side of the support and extending over at least one fourth of the length of the support, at least three consecutive teeth of the first and second rows extending alternately, at least in part, on either side of a separation surface (S₁; S₂) extending along said row, at least two teeth extending in directions that are not parallel, the device being **characterized by** the fact that the rows of teeth are made integrally as a single piece with the support, at least one tooth (21) of the first row corresponding to a tooth (31) of the second row that occupies substantially the same axial position on the support, the two teeth (21, 31) being each disposed in the same way in the corresponding row (20, 30) with respect to the corresponding separation surface (S₁; S₂) when the device is observed from the longitudinal axis (Y) of the support.

2. A device according to claim 1, **characterized by** the fact that the first and second rows extend substantially parallel to the longitudinal axis (Y) of the support.

3. A device according to claim 1, **characterized by** the fact that at least three consecutive teeth of at least one row have bases that are not in alignment,

4. A device according to claim 1, **characterized by** the fact that at least three consecutive teeth of at least one row have bases that are substantially in alignment.

5. A device according to claim 1, **characterized by** the fact that at least two consecutive teeth of at least one row are not touching.

6. A device according to claim 1, **characterized by** the fact that at least two consecutive teeth of at least one row are touching.

7. A device according to claim 1, in which at least three consecutive teeth of at least one row extend alternately, in full, on either side of the separation surface,

8. A device according to claim 1, **characterized by** the fact that at least two consecutive teeth of at least one row extend in directions that are substantially parallel.

9. A device according to claim 1, **characterized by** the fact that at least two consecutive teeth of at least one row extend in directions that diverge.

10. A device according to claim 8, **characterized by** the fact that two consecutive teeth of at least one row are directed towards the distal and proximal ends respectively of the support,

11. A device according to claim 9, **characterized by** the fact that two consecutive teeth of at least one row are crossed when the support is observed from the side.

12. A device according to claim 1, **characterized by** the fact that at least two teeth of at least one row present lengths that are different.

13. A device according to claim 1, **characterized by** the fact that at least two teeth of at least one row present shapes that are different.

14. A device according to claim 13, in which at least two consecutive teeth of one row are not an image of each other by a translation movement.

15. A device according to claim 1, **characterized by** the fact that at least one tooth of at least one row extends along a longitudinal axis that is rectilinear,

16. A device according to claim 1, **characterized by** the fact that at least one tooth of at least one row extends along a longitudinal axis that is not rectilinear.

17. A device according to claim 1, **characterized by** the fact that at least one tooth of at least one row presents a generally tapering shape that tapers towards its free end.

18. A device according to claim 1, **characterized by** the fact that at least one row extends along an axis that is rectilinear.

19. A device according to claim 1, **characterized by** the fact that the separation surface is a mid-plane for the row.

20. A device according to claim 1, **characterized by** the fact that the teeth of the first and second rows extend over more than half the length of the support, and better over more than three fourths of the length of the support.

21. A device according to claim 1, **characterized by** the fact that the teeth of at least one row extend parallel to a common direction.

22. A device according to claim 1, **characterized by** the fact that at least two consecutive teeth of at least one row (20) present cross-sections that are substantially semi-circular, said teeth having substantially plane faces (21a; 21b) facing towards the inside of the row.

23. A device according to claim 1, **characterized by** the fact that it presents only two rows (20; 30),

24. A device according to claim 1, **characterized by** the fact that it presents more than two rows.

25. A device according to claim 1, **characterized by** the fact that the teeth (21, 22) of the first row (20) extend substantially parallel to a first direction, and by the fact that the teeth (31, 32) of the second row (30) extend substantially parallel to a second direction, and by the fact that the first and second directions form between them an angle (α) that is not zero.

26. A device according to the preceding claim, **characterized by** the fact that the angle (α) lies in the range 5° to 60°, preferably in the range 15° to 45°, and in particular being about 40°

27. A device according to any preceding claim, **characterized by** the fact that the face (11) of the support (10) on which the teeth of the first and second rows are connected is substantially plane.

28. A device according to claims 25 and 27, **characterized by** the fact that the bisector of the angle (α) is substantially perpendicular to the face (11) on which the teeth are connected.

29. A device according to claims 25 and 27, **characterized by** the fact that the bisector of the angle (α) intersects the face (11) on which the teeth are connected and is not perpendicular thereto.

30. A device according to claim 1, **characterized by** the fact that at least one tooth of one of the rows presents a profile that is different from the profile of a tooth of the other row.

31. A device according to claim 1, **characterized by** the fact that at least one tooth of one row presents a length that is different from the length of a tooth of the other row.

32. A device according to claim 1, **characterized by** the fact that two teeth of one row extend in directions that form between them a first angle (β1).

33. A device according to claim 32, **characterized by** the fact that two teeth of the other row extend in directions that form between them a second angle (β2).

34. A device according to claims 32 and 33, **characterized by** the fact that the first and second angles (β1, β2) are different.

35. A device according to claim 1, **characterized by** the fact that both rows (20; 30) have substantially the same number of teeth.

36. A device according to claim 1, **characterized by** the fact that, within each row, the teeth are organized in groups, and by the fact that two groups of teeth belonging to the first and second rows respectively, occupy substantially the same axial position on the support.

37. A device according to claim 1, **characterized by** the fact that the teeth of the rows are organized in groups (40), and by the fact that at least one group belonging to one of the rows is axially offset relative to a corresponding group belonging to the other row.

38. A device according to the preceding claim, **characterized by** the fact that the groups (40) are disposed in a staggered configuration on the support (10).

39. A device according to any one of claims 36 to 38, **characterized by** the fact that each group (40) contains only two teeth.

40. A device according to claim 1, **characterized by** the fact that the two teeth (21; 31) that occupy substantially the same axial position on the support are touching.

41. A device according to claim 1, **characterized by** the fact that the support extends along a longitudinal axis (Y) that is rectilinear.

42. A device according to claim 1, **characterized by** the fact that the support extends along a longitudinal axis (Y) that is curvilinear.

43. A device according to the preceding claim, **characterized by** the fact that the teeth (21, 22; 31, 32) are integrally molded with the support (10) out of a plastics material.

44. A device according to the preceding claim, **characterized by** the fact that the plastics material is elastomeric.

45. A device according to any preceding claim, **characterized by** the fact that at least one of the support and of a tooth present magnetic properties.

46. A device according to any preceding claim, **characterized by** the fact that at least one of the support and of a tooth is flocked.

47. A device according to any preceding claim, **characterized by** the fact that the support has a plurality of sides carrying similar arrangements of teeth.

48. A device according to any preceding claim, **characterized by** the fact that the support is shaped so as to make it easier to pass through a wiper member (6)

49. A device according to any preceding claim, **characterized by** the fact that the support (10) is fastened to a first end of a stem (7).

50. A device according to the preceding claim, **characterized by** the fact that the stem (7) is connected to a handle (5) at a second end remote from the first.

51. A device according to the preceding claim, **characterized by** the fact that the handle (5) is configured to close, in substantially leaktight manner, a receptacle (3) containing the substance to be applied, in particular mascara.

52. A device according to the preceding claim, **characterized by** the fact that the receptacle (3) includes a wiper member (6).

53. A device according to any preceding claim, **characterized by** the fact that it does not include any metal,

## Patentansprüche

1. Vorrichtung (1) zum Applizieren eines Produktes auf den Wimpern und/oder den Augenbrauen, die aufweist:
- einen Träger (10), der sich entlang einer Längsachse (Y) erstreckt,
- eine erste (20) und eine zweite Reihe (30) von Zähnen, die mit einer gleichen Seite des Trägers verbunden sind und sich auf zumindest einem Viertel der Länge des Trägers erstrecken, wobei sich zumindest drei aufeinander folgende Zähne der ersten und der zweiten Reihe zumindest teilweise alternativ beiderseits von einer geometrischen Fläche zur Trennung (S₁; S₂), die sich über die Länge von dieser Reihe erstreckt, erstrecken, wobei sich zumindest zwei Zähne in nicht parallele Richtungen erstrecken, **dadurch gekennzeichnet, dass** die Reihen von Zähnen in einer monolithischen bzw. einstückigen Weise mit dem Träger verwirklicht sind, wobei zu zumindest einem Zahn (21) von der ersten Reihe ein Zahn (31) von der zweiten Reihe korrespondiert, welcher genau die gleiche axiale Stellung an dem Träger besetzt, wobei die zwei Zähne (21, 31) beide in der gleichen Weise in der korrespondierenden Reihe (20, 30) in Bezug auf die korrespondierende geometrische Fläche zur Trennung (S₁, S₂) angeordnet sind, wenn die Vorrichtung entlang der Längsachse (Y) des Träger betrachtet wird.

2. Vorrichtung nach dem Anspruch 1, **dadurch gekennzeichnet, dass** die erste und die zweite Reihe sich genau parallel zu der Längsachse (Y) des Trägers erstrecken.

3. Vorrichtung nach Anspruch 1, **dadurch gekennzeichnet, dass** zumindest drei aufeinander folgende Zähne von zumindest einer Reihe nicht gleich ausgerichtete Fußstücke aufweisen.

4. Vorrichtung nach Anspruch 1, **dadurch gekennzeichnet, dass** zumindest drei aufeinander folgende Zähne von zumindest einer Reihe Fußstücke aufweisen, die genau gleich ausgerichtet sind.

5. Vorrichtung nach Anspruch 1, **dadurch gekennzeichnet, dass** zumindest zwei aufeinander folgende Zähne von zumindest einer Reihe nicht nebeneinander angeordnet sind.

6. Vorrichtung nach Anspruch 1, **dadurch gekennzeichnet, dass** zumindest zwei aufeinander folgende Zähne von zumindest einer Reihe nebeneinander angeordnet sind.

7. Vorrichtung nach Anspruch 1, bei welcher sich zumindest drei aufeinander folgende Zähne von zumindest einer Reihe nicht vollständig alternativ beiderseits von der geometrischen Fläche zur Trennung erstrecken.

8. Vorrichtung nach Anspruch 1, **dadurch gekennzeichnet, dass** zumindest zwei aufeinander folgende Zähne von zumindest einer Reihe sich in genau parallele Richtungen erstrecken.

9. Vorrichtung nach Anspruch 1, **dadurch gekennzeichnet, dass** zumindest zwei aufeinander folgende Zähne von zumindest einer Reihe in unterschiedliche Richtungen erstreckt sind.

10. Vorrichtung nach Anspruch 8, **dadurch gekennzeichnet, dass** zumindest zwei aufeinander folgende Zähne von zumindest einer Reihe jeweilig in die Richtung der distalen und proximalen Enden des Trägers gerichtet sind.

11. Vorrichtung nach Anspruch 9, **dadurch gekennzeichnet, dass** sich zwei aufeinander folgende Zähne von zumindest einer Reihe überkreuzen, wenn der Träger von der Seite betrachtet wird.

12. Vorrichtung nach Anspruch 1, **dadurch gekennzeichnet, dass** zumindest zwei Zähne von zumindest einer Reihe unterschiedliche Längen vorzuweisen haben.

13. Vorrichtung nach Anspruch 1, **dadurch gekennzeichnet, dass** zumindest zwei Zähne von zumindest einer Reihe unterschiedliche Formen vorzuweisen haben.

14. Vorrichtung nach Anspruch 13, bei welcher zumindest zwei aufeinander folgende Zähne von einer Reihe durch eine Translationsbewegung nicht einer von dem anderen ein Abbild sind.

15. Vorrichtung nach Anspruch 1, **dadurch gekennzeichnet, dass** zumindest ein Zahn von zumindest einer Reihe sich entlang einer geradlinigen Längsachse erstreckt.

16. Vorrichtung nach Anspruch 1, **dadurch gekennzeichnet, dass** zumindest ein Zahn von zumindest einer Reihe sich entlang einer nicht geradlinigen Längsachse erstreckt.

17. Vorrichtung nach Anspruch 1, **dadurch gekennzeichnet, dass** zumindest ein Zahn von zumindest einer Reihe eine sich allgemein verschmälernde bzw. spitz zulaufende Form in einer Richtung seines freien Endes vorzuweisen hat.

18. Vorrichtung nach Anspruch 1 **dadurch gekennzeichnet, dass** zumindest eine Reihe entlang einer geradlinigen Achse erstreckt ist.

19. Vorrichtung nach Anspruch 1, **dadurch gekennzeichnet, dass** die geometrische Oberfläche zur Trennung eine Mittelebene für die Reihe ist.

20. Vorrichtung nach Anspruch 1, **dadurch gekennzeichnet, dass** die Zähne der ersten und zweiten Reihe sich über mehr als die Hälfte der Länge des Trägers, besser über mehr als dreiviertel der Länge des Trägers erstrecken.

21. Vorrichtung nach Anspruch 1, **dadurch gekennzeichnet, dass** die Zähne von einer Reihe sich zumindest parallel zu einer gleichen Richtung erstrecken.

22. Vorrichtung nach Anspruch 1, **dadurch** gekenntzeichnet, dass zwei aufeinander folgende Zähne zumindest von zumindest einer Reihe (20) transversale Schnitte genau halbkreisförmig vorzuweisen haben, wobei diese Zähne genau ebene Oberflächen (21a; 21b) haben, die sich in Richtung des Inneren der Reihe wenden bzw. richten.

23. Vorrichtung nach Anspruch 1 **dadurch gekennzeichnet, dass** diese nur zwei Reihen (20; 30) aufweist.

24. Vorrichtung nach Anspruch 1, **dadurch gekennzeichnet, dass** sie mehr als zwei Reihen aufweist.

25. Vorrichtung nach Anspruch 1, **dadurch gekennzeichnet, dass** die Zähne (21, 22) der ersten Reihe (20) sich genau parallel zu einer ersten Richtung erstrecken und **dadurch**, dass die Zähne (31, 32) der zweiten Reihe (30) sich genau parallel zu einer zweiten Richtung erstrecken, und **dadurch**, dass die erste und die zweite Richtung zwischen einander einen Winkel (α) bilden, der nicht Null beträgt.

26. Vorrichtung nach dem voranstehenden Anspruch, **dadurch gekennzeichnet, dass** der Winkel (α) zwischen 5° und 60° und bevorzugt zwischen 15° und 40° und insbesondere bei ungefähr 40° liegt.

27. Vorrichtung nach irgendeinem der voranstehenden Ansprüche, **dadurch gekennzeichnet, dass** die Fläche (11) des Trägers (10), auf welchem die Zähne der ersten und zweiten Reihe angeordnet sind, genau eben ist.

28. Vorrichtung nach den Ansprüchen 25 und 27, **dadurch gekennzeichnet, dass** die Winkelhalbierende des Winkels (α) genau senkrecht zu der Oberfläche (11) ist, auf welcher die Zähne angeordnet sind.

29. Vorrichtung nach den Ansprüchen 25 und 27, **dadurch gekennzeichnet, dass** die Winkelhalbierende des Winkels (α) schneidend zu der Fläche (11) und nicht senkrecht dazu ist, auf welcher die Zähne angeordnet sind.

30. Vorrichtung nach Anspruch 1, **dadurch gekennzeichnet, dass** zumindest ein Zahn der einen der Reihen ein Profil vorzuweisen hat, das unterschiedlich von dem eines Zahnes der anderen Reihe ist.

31. Vorrichtung nach Anspruch 1, **dadurch gekennzeichnet, dass** zumindest ein Zahn von einer Reihe eine unterschiedliche Länge von der von einem Zahn der anderen Reihe vorzuweisen hat.

32. Vorrichtung nach Anspruch 1, **dadurch gekennzeichnet, dass** zwei Zähne von einer Reihe sich in Richtungen erstrecken, die zwischen einander einen ersten Winkel (β₁) ausbilden.

33. Vorrichtung nach Anspruch 32, **dadurch gekennzeichnet, dass** zwei Zähne der anderen Reihe sich in Richtungen erstrecken, die zwischen einander einen zweiten Winkel (β₂) bilden.

34. Vorrichtung nach den Ansprüchen 32 und 33, **dadurch gekennzeichnet, dass** der erste (β₁) und der zweite (β₂) Winkel unterschiedlich sind.

35. Vorrichtung nach Anspruch 1, **dadurch gekennzeichnet, dass** die zwei Reihen (20, 30) genau die gleiche Anzahl von Zähnen aufweisen.

36. Vorrichtung nach Anspruch 1, **dadurch gekennzeichnet, dass** im Inneren jeder Reihe die Zähne in Gruppen zusammengefasst sind, und **dadurch**, das zwei Gruppen von Zähnen jeweils zu der ersten und der zweiten Reihe zugehörig sind, und genau die gleichen axialen Positionen auf dem Träger besetzen.

37. Vorrichtung nach Anspruch 1, **dadurch gekennzeichnet, dass** die Zähne der Reihen in Gruppen (40) zusammengefasst sind und **dadurch**, dass zumindest eine Gruppe, die einer der Reihen zugeordnet ist, axial im Hinblick auf eine Gruppe versetzt ist, die der anderen Reihe zugeordnet ist.

38. Vorrichtung nach dem voranstehenden Anspruch, **dadurch gekennzeichnet, dass** die Gruppen (40) in einer Fünfpunktanordnung auf dem Träger (10) angeordnet sind.

39. Vorrichtung nach irgendeinem der Ansprüche 36 bis 38, **dadurch gekennzeichnet, dass** jede Gruppe (40) nur zwei Zähne enthält.

40. Vorrichtung nach Anspruch 1, **dadurch gekennzeichnet, dass** die zwei Zähne (21; 31), die genau die gleiche axiale Stellung auf dem Träger besetzen, aneinander anstoßen bzw. nebeneinander liegend sind.

41. Vorrichtung nach Anspruch 1, **dadurch gekennzeichnet, dass** sich der Träger entlang einer gradlinigen Längsachse (Y) erstreckt.

42. Vorrichtung nach Anspruch 1, **dadurch gekennzeichnet, dass** sich der Träger entlang einer gekrümmten Längsachse (Y) erstreckt.

43. Vorrichtung nach dem voranstehenden Anspruch, **dadurch gekennzeichnet, dass** die Zähne (21, 22; 31,32) mit dem Träger (10) aus einem Kunststoffmaterial bzw. Plastikmaterial geformt sind.

44. Vorrichtung nach dem voranstehenden Anspruch, **dadurch gekennzeichnet dass** das Plastikmaterial elastomer ist.

45. Vorrichtung nach irgendeinem der voranstehenden Ansprüche, **dadurch gekennzeichnet, dass** zumindest einer von dem Träger und von einem Zahn magnetische Eigenschaften vorzuweisen hat.

46. Vorrichtung nach einem der voranstehenden Ansprüche, **dadurch gekennzeichnet, dass** zumindest einer von dem Träger und von einem Zahn beflockt ist.

47. Vorrichtung nach irgendeinem der voranstehenden Ansprüche, **dadurch gekennzeichnet, dass** der Träger mehrere Seiten aufweist, die Anordnungen von ähnlichen Zähnen tragen.

48. Vorrichtung nach irgendeinem der voranstehenden Ansprüche, **dadurch gekennzeichnet, dass** der Träger profiliert ist, um das Hinübergleiten eines Abstreif- bzw. Trocknungsorganes zu erleichtern.

49. Vorrichtung nach irgendeinem der voranstehenden Ansprüche, **dadurch gekennzeichnet, dass** der Träger (10) an einem ersten Ende von einem Schaft (7) festgelegt ist,

50. Vorrichtung nach dem voranstehenden Anspruch, **dadurch gekennzeichnet, dass** der Schaft (7) an einem zweiten, dem ersten gegenüberliegenden Ende an einem Greifabschnitt (5) angebracht ist.

51. Vorrichtung nach dem voranstehenden Anspruch, **dadurch gekennzeichnet, dass** der Greifabschnitt (5) ausgebildet ist, um in einer genau dichtenden Weise einen Behälter (3) zu verschließen, der das Produkt zum Applizieren, insbesondere Maskara, enthält.

52. Vorrichtung nach dem voranstehenden Anspruch, **dadurch gekennzeichnet, dass** der Behälter (3) ein Trocknungs- bzw. Abstreifelement (6) aufweist.

53. Vorrichtung nach irgendeinem der voranstehenden Ansprüche, **dadurch gekennzeichnet, dass** sie ohne Metall ausgebildet ist.
